# EUROPÄISCHE PATENTSCHRIFT

(11) **EP 0 193 639 B1**
(45) Veröffentlichungstag und Bekanntmachung des Hinweises auf die Patenterteilung: **14.06.1989**
(21) Anmeldenummer: 85110291.3
(22) Anmeldetag: 17.08.1985
(51) Int. Cl.: A47B 49/00

(54) **Drehbarer Fachboden-Einsatz für Eckschränke**
Rotatable shelf insert for corner cabinets
Plateau tournant inséré dans des armoires d'angle

(30) Priorität: 05.03.1985 DE 8506281 U
(43) Veröffentlichungstag der Anmeldung: 10.09.1986
(73) Patentinhaber: Ninkaplast GmbH, D-32108 Bad Salzuflen (DE)
(72) Erfinder: Twellmann, Günter, D-4905 Spenge-Lenzinghausen (DE)
(74) Vertreter: TER MEER STEINMEISTER & PARTNER GbR

(56) Entgegenhaltungen:
- GB-A- 1 273 776
- US-A- 2 637 613
- US-A- 2 951 593
- US-A- 3 628 844
- US-A- 4 114 763

## Beschreibung

Die Erfindung betrifft einen drehbaren Fachboden-Einsatz für Eckschränke mit wenigstens einem insgesamt im wesentlichen kreisförmigen Fachboden, einer diesen tragenden und in einer im Kreismittelpunkt liegenden Nabe durchlaufenden Führungsstange und einem die Führungsstange in Querrichtung durchdringenden, den Fachboden abstützenden Haltestift, wobei die Nabe die Führungsstange mit radialem Abstand aufnimmt und eine zylindrische, an einem Ende durch Änderung der Wandstärke konisch verjüngte Spannhülse zwischen die Führungsstange und die Innenwand der Nabe eingefügt ist.

Derartige Einsätze, die auch als Karussellboden-Einsätze bezeichnet werden, dienen vor allem zur Ausnutzung des Bereichs der Innenecken von Einbau-Küchenschränken. Da der in den Ecken liegende Raum nur verhältnismässig schwer und über eine vergleichsweise kleine Öffnung zugänglich ist, hat es sich als zweckmässig erwiesen, drehbare Fachböden, sogenannte Karussellböden zu verwenden, die es gestatten, Töpfe oder sonstige Küchenutensilien abzustellen und jeweils bei Bedarf durch Drehung zur offenen Seite des Schrankes zu bewegen. Die Karussellböden weisen zumeist einen rechtwinkligen oder anderweitigen Ausschnitt zur Aufnahme einer Tür auf. Eine senkrechte, drehbar zwischen der unteren und oberen Wandfläche des Schrankes befestigte Führungsstange trägt wenigstens einen, zumeist aber zwei im wesentlichen drehfest angebrachte Böden.

Zur Erleichterung der Montage ist ein leichtes Einführen der Führungsstange in die Nabe des Fachbodens erforderlich. Dies kann bei entsprechenden Fertigungstoleranzen zu einem beträchtlichen Spiel zwischen dem Fachboden und der Führungsstange führen. Weiteres Spiel ergibt sich zwischen dem quer durch die Führungsstange verlaufenden Haltestift und den entsprechenden Bohrungen in der Führungsstange. Die Böden sind somit zum einen in Bezug auf die Führungsstange kippbar und zum anderen in Bezug auf diese über einen bestimmten Winkel drehbar, so dass insgesamt der Eindruck verminderter Stabilität entsteht.

Aus dem Dokument US-A-2 951 593 ist ein Fachboden-Einsatz der oben genannten Art bekannt, bei dem zwischen der Innenwand der Nabe und der Führungsstange eine Hülse eingefügt ist, die einen nach oben verjüngten Aussenkonus bildet, auf dem sich die Nabe mit einem entsprechenden Innenkonus drehbar abstützt. Die Hülse ist als relativ massiver Ring ausgebildet, der die Führungsstange eng umschliesst, jedoch auf dieser verschiebbar ist und sich mit seinem unteren Rand über einen Zwischenring auf dem Haltestift abstützt. Durch das Gewicht des Fachbodens wird der Innenkonus der Nabe axial gegen den Aussenkonus der Hülse gespannt, so dass das Spiel zwischen diesen Bauteilen weitgehend beseitigt wird. Der Fachboden lässt sich jedoch unter Vergrösserung des Spiels leicht nach oben von der Hülse abheben.

Der Erfindung liegt die Aufgabe zugrunde, einen Fachboden-Einsatz der gattungsgemässen Art zu schaffen, bei dem der Fachboden stabil an der Führungsstange festspannbar ist.

Die erfindungsgemässe Lösung dieser Aufgabe ergibt sich aus Patentanspruch 1.

Erfindungsgemäss ist die Spannhülse an ihrem unteren Ende konisch verjüngt und von oben in die Nabe eingesetzt. Die radiale Verformung der Spannhülse wird durch achsparallele Schlitze erleichtert, die die Spannhülse an ihrem konisch erweiterten oberen Ende in einzelne Segmente unterteilen. Beim Einsetzen der Spannhülse werden deren Segmente durch einen Innenkonus an der Nabe fest gegen die Führungsstange gespannt.

Bezeichnungen wie «oben» und «unten» beziehen sich im vorliegenden Zusammenhang jeweils auf die montierte Position des Fachboden-Einsatzes innerhalb eines Eckschrankes.

Vorteilhafte Ausgestaltungen der Erfindung ergeben sich aus den abhängigen Patentansprüchen.

Mit Vorteil ist in die Nabe von unten eine Stützhülse eingefügt, die einerseits zur Abstützung des Fachbodens an dem Haltestift dient und andererseits aufgrund eines konisch erweiterten Innendurchmessers mit der konischen Verjüngung am unteren Ende der Spannhülse zusammenwirkt. Da die Nabe in diesem Fall von oben durch die Spannhülse und von unten durch die Stützhülse abgeschlossen wird und die Spannhülse sowohl an ihrem oberen als auch an ihrem unteren Ende in Bezug auf die Nabe einerseits und in Bezug auf die Stützhülse andererseits verspannt wird, kann die Nabe als solche in Axialrichtung kürzer ausgeführt werden.

Die untere Stützhülse ist bevorzugt mit der Nabe verrastbar. Beim Transport kann dann die Stützhülse fortgelassen werden, und die Fachböden können im Nabenbereich ineinandergeschoben werden, so dass sich eine geringere Stapelhöhe ergibt. Diese kann im wesentlichen derjenigen eines umlaufenden, auftragenden Randes des Fachbodens entsprechen, so dass die Fachböden kippfrei gestapelt werden können.

Zur Aufnahme des Haltestifts sind an der Unterseite der Stützhülse zwei einander gegenüberliegende Aussparungen vorgesehen, die nach oben schräg zusammenlaufende, gegenüberliegende Seitenwände aufweisen, so dass der Haltestift beim Auflegen des Fachbodens zwischen den Seitenwänden eingeklemmt wird und eine spielfreie Verbindung entsteht.

Die gegenüberliegenden Seitenwände können im übrigen Nocken aufweisen, hinter denen der Haltestift verrastet wird.

Die Bohrungen zur Aufnahme des Haltestifts in der Führungsstange sind vorzugsweise nicht rund ausgebildet, sondern weisen nach unten schräg zusammenlaufende seitliche Ränder auf, so dass der Haltestift auch in diesen Bohrungen eine spielfreie untere Endposition einnehmen kann.

Die Spannhülse ist vorzugsweise von oben in die Nabe einschraubbar. Sie weist zu diesem Zweck beispielsweise wenigstens einen Nocken auf der Aussenfläche auf, der in einen Gewindegang in der inneren Wandfläche der Nabe eintritt.

Im folgenden werden bevorzugte Ausführungsbeispiele der Erfindung anhand der beigefügten Zeichnung näher erläutert.

Die einzige Figur zeigt einen senkrechten Teilschnitt durch einen erfindungsgemässen Fachboden mit einem Teil einer Führungsstange.

In der Zeichnung sind eine Führungsstange mit 10 und ein Karussellboden bzw. Fachboden mit 12 bezeichnet. Die Führungsstange 10 liegt innerhalb der Nabe 14 des Fachbodens 12. Der Fachboden besteht aus einer Auflagefläche 16, die am äusseren Rand 18 umgekehrt U-förmig hochgezogen ist und von der Unterseite her durch Rippen 20 abgestützt wird. Die Nabe 14 kann mit einiger Vereinfachung als doppellagige Konstruktion mit einer Aussenhülse 22 und einer Innenhülse 24 bezeichnet werden. Die Aussenhülse 22 und die Innenhülse 24 sind an ihren oberen Enden ringförmig miteinander verbunden. Im übrigen sind radiale Rippen 26, 28 zwischen den beiden Hülsen vorgesehen, so dass eine insgesamt stabile Nabenkonstruktion entsteht.

Die Innenhülse 24 weist an ihrem oberen Ende eine nicht bezeichnete, konische Erweiterung auf, auf die im weiteren Verlauf noch einmal eingegangen werden soll. Eine Spannhülse 30 ist von oben in die Nabe 14 eingefügt und liegt somit zwischen dieser und der Führungsstange 10. Die Spannhülse 30 weist einen zylindrischen Rohrabschnitt 32 auf, der an seinem unteren Ende durch Verringerung der Wandstärke konisch verjüngt ist. An seinem oberen Ende ist der Rohrabschnitt durch keilförmige Rippen 34 konisch erweitert. An diesem oberen Ende ist der Rohrabschnitt durch nicht bezeichnete, achsparallele Schlitze in einzelne Segmente unterteilt, die die radiale Verformung erleichtern. Der durch die Rippen 34 gebildete Aussenkonus entspricht dem Innenkonus am oberen Ende der Innenhülse 24.

Der zylindrische Rohrabschnitt 32 der Spannhülse 30 weist auf der Aussenseite wenigstens einen, in der Zeichnung auf der linken Seite gezeigten Nocken 36 auf. Dieser Nocken ist durch eine Nut 38 im Bereich der konischen Erweiterung am oberen Ende der Innenhülse 24 der Nabe einführbar. Der untere Rand der Innenhülse 24 ist als Gewindegang 40 ausgebildet, über den der Nocken 36 bei Drehung der Spannhülse 30 in Bezug auf die Nabe 14 gleitet. Auf diese Weise kann die Spannhülse 30 durch Drehung in die Nabe hineingezogen werden. Dadurch verklemmt sich die konische, durch die Rippen 34 gebildete Aussenfläche der Spannhülse 30 innerhalb der konischen Erweiterung der Innenhülse 24, so dass die Spannhülse 30 einerseits fest gegen die Führungsstange 10 gedrückt wird und andererseits spielfrei innerhalb der Nabe 14 liegt.

Zugleich erfolgt eine entsprechende Verspannung am unteren Ende der Spannhülse mit Hilfe der bereits erwähnten konischen Verjüngung des Rohrabschnitts 32 der Spannhülse. In die Aussenhülse 22 der Nabe 14 ist von unten her eine Stützhülse 42 eingeschoben, die einen zylindrischen Rohrabschnitt 44 aufweist, der durch Verringerung der Wandstärke am oberen Ende auf seiner Innenfläche konisch erweitert ist. Diese Erweiterung wirkt mit der Verjüngung am unteren Ende der Spannhülse 30 zusammen, so dass sich am unteren Ende der Spannhülse 30 bzw. der Nabe 14 eine entsprechende radiale Verspannung ergibt.

Die Stützhülse 42 ist im Bereich des unteren Endes des bereits erwähnten Rohrabschnitts 44 rechtwinklig nach aussen und sodann nach oben umgebörtelt, sodann rechtwinklig nach aussen abgewinkelt und anschliessend wiederum achsparallel in das Innere der Aussenhülse 22 hineingeführt. Zwischen der auf diese Weise gebildeten doppelwandigen Konstruktion befinden sich radiale Rippen 46. Diese Rippen 46 dienen zur Abstützung der Rippen 26 der Nabe 14 und damit des gesamten Fachbodens 12 auf der Stützhülse 42.

Die Stützhülse 42 ist in Bezug auf die Nabe 14 sowohl in Drehrichtung als auch in Axialrichtung verrastet, so dass sie sich einerseits nicht mit der Spannhülse 30 mitdreht oder verschiebt und andererseits den gesamten Fachboden 12 in Drehrichtung auf die Führungsstange 10 festgelegt, wie später näher erläutert werden soll.

Zur Arretierung der Stützhülse 42 in Axialrichtung weist diese auf der Aussenseite wenigstens einen Nocken 48 auf, der in ein Fenster 50 der Aussenhülse 22 der Nabe einrasten kann. Zur Festlegung der Stützhülse 42 in Drehrichtung weist der bereits erwähnte, insgesamt zylindrische äussere Bereich 52 der Stützhülse 42, der vorzugsweise zur Bildung einzelner Lamellen in achsparalleler Richtung geschlitzt ist, einen verlängerten Finger 54 auf, der in einer vorgegebenen Winkelposition in eine entsprechende, nicht bezeichnete Ausnehmung einer der Rippen 26 zwischen der Innenhülse 24 und der Aussenhülse 22 der Nabe 14 eintritt, wie es auf der linken Seite in der Zeichnung gezeigt ist.

Die Stützhülse 42 übernimmt die Abstützung des Fachbodens 12 an der Führungsstange 10. Zu diesem Zweck wird die Führungsstange 10 von einem Haltestift 56 durchlaufen, der an beiden Enden in nicht gezeigter Weise mit einem Teil seiner Länge aus der Führungsstange austritt. Die entsprechenden Bohrungen 57 in der Führungsstange sind, wie oben in der Zeichnung gezeigt ist, nicht kreisförmig ausgebildet, sondern weisen schräg nach unten zusammenlaufende Ränder auf, so dass der Haltestift 56 bei Belastung in eine spielfreie untere Position gedrückt wird. Die gegenüberliegenden, austretenden Enden des Haltestiftes 56 liegen in gegenüberliegenden Aussparungen 58, die in den Rohrabschnitt 44 der Stützhülse 42 eingeformt sind. Diese Aussparungen 58 weisen schräg nach oben zusammenlaufende Seitenwände 60, 62 auf, so dass der Haltestift 56 bei Belastung auch in Bezug auf die Stützhülse 42 in eine spielfreie obere Endposition gedrückt wird. Kleine Nocken 64, 66 an den unteren Rändern der gegenüberliegenden Seitenwände 60, 62 dienen zur Verrastung des Haltestiftes 56 in der eingedrückten Position, so dass die Stützhülse 42 und damit der gesamte Fachboden 12 auch bei nach oben gerichteten Kräften, wie sie etwa beim Transport auftreten können, in Bezug auf die Führungsstange 10 festgelegt sind.

Die Spannhülse 30 weist an ihrem oberen Ende einen nach aussen und sodann nach unten abgebogenen, umlaufenden Rand 68 auf, der die Nabe 14 von aussen übergreift und der weiteren Stabilisierung dient.

Aus der Zeichnung geht im übrigen hervor, dass der erfindungsgemässe Fachboden vor der Montage, also vor dem Einschieben der Führungsstange und des Haltestiftes, in besonders günstiger Weise stapelbar ist. Zur Veranschaulichung ist ein weiterer, mit 12' bezeichneter Fachboden strichpunktiert dargestellt. Da die obere Spannhülse 30 und die untere Stützhülse 42 fehlen, können die Naben übereinanderliegender Fachböden in der gezeigten Weise raumsparend ineinandergreifen. Dabei entspricht die Stapelhöhe im Nabenbereich im wesentlichen derjenigen Höhe, die sich im Bereich des äusseren Randes 18 ergibt, so dass die Fachböden spielfrei gestapelt werden können. Gegenüber vergleichbaren Fachböden mit nicht zerlegbarer Nebenkonstruktion ergibt sich erfindungsgemäss eine Raumersparnis von ca. 40%.

## Patentansprüche

1. Drehbarer Fachboden-Einsatz für Eckschränke mit wenigstens einem insgesamt im wesentlichen kreisförmigen Fachboden (12), einer diesen tragenden und in einer im Kreismittelpunkt liegenden Nabe (14) durchlaufenden Führungsstange (10) und einem die Führungsstange in Querrichtung durchdringenden, den Fachboden abstützenden Haltestift (56), wobei die Nabe (14) die Führungsstange (10) mit radialem Abstand aufnimmt und eine zylindrische, an einem Ende durch Änderung der Wandstärke konisch verjüngte Spannhülse (30) zwischen die Führungsstange und die Innenwand der Nabe eingefügt ist, dadurch gekennzeichnet, dass die Spannhülse (30) an ihrem unteren Ende konisch verjüngt und von oben in die Nabe (14) eingefügt ist, dass das konisch erweiterte obere Ende der Spannhülse durch achsparallele Schlitze in einzelne Segmente unterteilt ist, die die radiale Verformung erleichtern, und dass die Nabe (14) des Fachbodens. (12) am oberen Ende einen Innenkonus aufweist, der dem durch die konische Erweiterung der Spannhülse (30) gebildeten Aussenkonus entspricht.

2. Fachboden-Einsatz nach Anspruch 1, dadurch gekennzeichnet, dass der Aussenkonus der Spannhülse (30) durch Rippen (34) gebildet wird.

3. Fachboden-Einsatz nach Anspruch 1 oder 2, dadurch gekennzeichnet, dass der Fachboden (12) an dem Haltestift (56) durch eine von unten in die Nabe eingesetzte Stützhülse (42) abgestützt ist, deren Innenfläche zum oberen Ende hin konisch erweitert ist und mit der Verjüngung am unteren Ende der Spannhülse (30) zusammenwirkt, so dass sich eine radiale Verspannung ergibt.

4. Fachboden-Einsatz nach Anspruch 3, dadurch gekennzeichnet, dass die Stützhülse (42) in der Nabe (14) in vorgegebener Winkel- und Axialposition mit Hilfe von Rasteinrichtungen (48, 50, 54) verrastbar ist.

5. Fachboden-Einsatz nach Anspruch 3 oder 4, dadurch gekennzeichnet, dass die Nabe (14) des Fachbodens (12) doppellagig mit einer Aussenhülse (22) und einer mit dieser über radiale Rippen (26) verbundenen Innenhülse (24) ausgebildet ist, dass die Spannhülse (30) die Nabe (14) mit Hilfe eines umgebogenen Randes (68) von oben übergreift und dass die Stützhülse (42) in die Aussenhülse (22) der Nabe (14) eingefügt ist.

6. Fachboden-Einsatz nach einem der Ansprüche 3 bis 5, dadurch gekennzeichnet, dass die Stützhülse (42) an ihrer Unterseite Aussparungen (58) für die auf gegenüberliegenden Seiten aus der Führungsstange (10) austretenden Enden des Haltestifts (56) aufweist.

7. Fachboden-Einsatz nach Anspruch 6, dadurch gekennzeichnet, dass die Aussparungen (58) nach oben schräg zusammenlaufende Seitenwände (60, 62) aufweisen.

8. Fachboden-Einsatz nach Anspruch 6 oder 7, dadurch gekennzeichnet, dass die Aussparungen (58) an den unteren Rändern ihrer gegenüberliegenden Seitenwände (60, 62) Nocken (64, 66) aufweisen, die den Haltestift (56) von unten untergreifen.

9. Fachboden-Einsatz nach einem der vorhergehenden Ansprüche, dadurch gekennzeichnet. dass die Spannhülse (30) wenigstens einen Nokken (36) auf der Aussenfläche aufweist, der mit einem Gewindegang (40) in der inneren Wandfläche der Nabe (14) zusammenwirkt.

10. Fachboden-Einsatz nach einem der vorhergehenden Ansprüche, dadurch gekennzeichnet, dass die Führungsstange (10) Bohrungen mit nach unten schräg zusammenlaufenden Rändern zur Aufnahme des Haltestifts (56) aufweist.

## Revendications

1. Plateau-insert tournant pour armoires d'angle, avec au moins un plateau (12) sensiblement circulaire, avec une barre de guidage (10) portant ledit plateau et traversant un moyeu (14) situé au centre du cercle et avec une goupille de fixation (56) traversant la barre de guidage dans le sens transversal et soutenant le plateau, le moyeu (14) recevant la barre de guidage (10) à distance radiale et une douille de serrage cylindrique (30) effilée de manière conique à l'une de ses extrémités par changement d'épaisseur de paroi étant insérée entre la barre de guidage et la paroi intérieure du moyeu, caractérisé en ce que la douille de serrage (30) est effilée de manière conique à son extrémité inférieure et insérée par le haut dans le moyeu (14), que l'extrémité supérieure de la douille de serrage évasée de manière conique est divisée par des fentes parallèles à l'axe en une pluralité de segments qui facilitent la déformation radiale, et que le moyeu (14) du plateau (12) présente à son extrémité supérieure un cône intérieur qui correspond au cône extérieur formé par l'évasement conique de la douille de serrage (30).

2. Plateau-insert tournant selon la revendication 1, caractérisé en ce que le cône extérieur de la douille de serrage (30) est constitué par des nervures (30).

3. Plateau-insert tournant selon l'une des revendications 1 ou 2, caractérisé en ce que le plateau (12) est soutenu sur la goupille de fixation (56) par une douille de support (42) insérée par le bas dans le moyeu, dont la face intérieure s'évase de manière conique en direction de l'extrémité supérieure et coopère avec la diminution à l'extrémité inférieure de la douille de serrage (30) de façon à obtenir un blocage radial.

4. Plateau-insert tournant selon la revendication 3, caractérisé en ce que la douille de support (42) peut être verrouillée dans le moyeu (14) dans une position angulaire et axiale prédéterminée au moyen de dispositifs à crans (48, 50, 54).

5. Plateau-insert tournant selon l'une des revendications 3 ou 4, caractérisé en ce que le moyeu (14) du plateau (12) est conformé en double paroi, avec une douille extérieure (22) et une douille intérieure (24) reliée à cette dernière par l'intermédiaire de nervures radiales (26), que la douille de serrage (30) recouvre le moyeu (14) par le haut à l'aide d'un bord replié (68), et que la douille de support (42) est insérée dans la douille extérieure (22) du moyeu (14).

6. Plateau-insert selon l'une des revendications 3 à 5, caractérisé en ce que la douille de support (42) présente à sa face inférieure des évidements (58) pour les extrémités de la goupille de fixation (56) sortant de la barre de guidage (10) sur des côtés diamétralement opposés.

7. Plateau-insert tournant selon la revendication 6, caractérisé en ce que les évidements (58) présentent des parois latérales (60, 62) qui convergent vers le haut.

8. Plateau-insert tournant selon l'une des revendications 6 ou 7, caractérisé en ce que les évidements (58) présentent aux bords inférieurs de leurs parois latérales (60, 62) placées en face l'une de l'autre des saillies (64, 66) qui s'engagent sous la goupille de fixation (56).

9. Plateau-insert tournant selon l'une des revendications précédentes, caractérisé en ce que la douille de serrage (30) comprend au moins une saillie (36) sur la face extérieure qui coopère avec un pas de vis (40) dans la paroi intérieure du moyeu (14).

10. Plateau-insert tournant selon l'une des revendications précédentes, caractérisé en ce que la barre de guidage (10) présente des alésages avec des bords qui convergent vers le bas pour le logement de la goupille de fixation (56).

## Claims

1. Rotatable shelf base insert for corner cupboards with at least one over all substantially circular shelf base (12), a continuous guide rod (10) supporting this and located in a hub (14) situated in the centre of the circle and a holding pin (56) penetrating the guide rod in the transverse direction and supporting the shelf base, whereby the hub (14) picks up the guide rod (10) with a radial clearance and a cylindrical clamping sleeve (30), which is tapered conically at one end by a change in the wall thickness, is inserted between the guide rod and the internal wall of the hub, characterised in that the clamping sleeve (30) is inserted at its lower end in a conically tapered manner and from above into the hub (14), in that the conically extended upper end of the clamping sleeve is devided by axis parallel slits into individual segments, which facilitates the radial deformation and in that the hub (14) of the shelf base (12) is provided at the upper end with an inner cone, which corresponds to the outer cone formed by the conical extension of the clamping sleeve (30).

2. Shelf base insert according to claim 1, characterised in that the outer cone of the clamping sleeve (30) is formed by ribs (34).

3. Shelf base insert according to claim 1 or 2, characterised in that the shelf base (12) is supported at the holding pin (56) by a supporting sleeve (42) inserted into the hub from below, the internal surface of the supporting sleeve being extended conically towards the upper end and cooperating with the taper at the lower end of the clamping sleeve (30) so that a radial bracing action is produced.

4. Shelf base insert according to claim 3, characterised in that the supporting sleeve (42) can be located in the hub (14) in a predetermined angular and axial position with the aid of stop devices (48), (50), (54).

5. Shelf base insert according to claim 3 or 4, characterised in that the hub (14) of the shelf base (12) is constructed so that it is in a dual position with an outer sleeve (22) and an inner sleeve (24) connected to this via radial ribs (26), in that the clamping sleeve (30) engages over the hub (14) from above with the aid of a bent-over edge (68) and in that the supporting sleeve (42) is inserted in the outer sleeve (22) of the hub (14).

6. Shelf base insert according to 1 of claims 3 to 5, characterised in that the supporting sleeve (42) is provided at its lower side with recesses (58) for the ends of the holding pin (56) emerging from the guide rod (10) on opposite sides.

7. Shelf base insert according to claim 6 characterised in that the recesses (58) are provided in the upward direction with side walls (60, 62) running together obliquely.

8. Shelf base insert according to claim 6 or 7 characterised in that the recesses (58) are provided at the lower edges of their opposite side walls (60, 62) with cams (64, 66), which engage the holding pin (56) from below.

9. Shelf base insert according to one of the preceding claims, characterised in that the clamping sleeve (30) is provided with at least one cam (36) on the outer surface, which cooperates with a thread (40) in the internal wall surface of the hub (14).

10. Shelf base insert according to one of the preceding claims, characterised in that the guide rod (10) is provided with bores with edges running together obliquely in the downward direction for accomodating the holding pin (56).
